# EUROPÄISCHE PATENTSCHRIFT

(11) **EP 0 719 688 B1**
(45) Veröffentlichungstag und Bekanntmachung des Hinweises auf die Patenterteilung: **28.07.1999**
(21) Anmeldenummer: 96104661.2
(22) Anmeldetag: 23.03.1996
(51) Int. Cl.: B61F 5/22

(54) **Führungssystem für Schienenfahrzeuge**
Guidance system for railway vehicles
Système de guidage pour vehicules ferroviaires

(43) Veröffentlichungstag der Anmeldung: 03.07.1996
(73) Patentinhaber: FIAT-SIG Schienenfahrzeuge AG, 8212 Neuhausen (CH)
(72) Erfinder: Altmann, Helmut, Prof. Dr.-Ing., 78467 Konstanz (DE)
(74) Vertreter: Troesch Scheidegger Werner AG

(56) Entgegenhaltungen:
- DE-A- 4 442 834
- FR-A- 2 689 476

## Beschreibung

Die vorliegende Erfindung betrifft ein Führungssystem nach dem Oberbegriff des Patentanspruchs 1 sowie ein Verfahren nach dem Oberbegriff des Patentanspruchs 9.

Es ist bekannt, an Schienenfahrzeugen, insbesondere für den Personentransport, die Querneigung des Lastaufnahmebodens, d.h. derjenigen Fläche, worauf Last, wie insbesondere Personen, getragen wird, nach Massgabe der in Radiusfahrten erfolgenden Querbeschleunigungen so zu neigen, dass die aus Erdbeschleunigung und Querbeschleunigung resultierende Beschleunigung auf die Last nach Möglichkeit in die Senkrechte des Lastaufnahmebodens gelegt wird.

Die Querbeschleunigung ist von Kurvenradius und Fahrgeschwindigkeit abhängig, der Winkel, um den der Lastboden bezüglich des Fahrgestells zu stellen ist, um oben erwähnte Bedingungen zu erfüllen, zusätzlich von der Geleisüberhöhung.

Es sind verschiedene Ansätze bekannt, das erwähnte Problem zu lösen. Es kann verwiesen werden auf DE-U-93 13 792.3, WO-91/00815, EP-A-0 184 960, DE-A-22 05 858, DE-A-39 35 740, CH-A-534 391 und EP-B1-0 271 592.

Dabei wird am Fahrzeug grundsätzlich die momentane Querbeschleunigung messtechnisch erfasst, wozu geeignete Messeinrichtungen, wie Beschleunigungsmesser, Kreisel, Pendel, etc., am Fahrzeug vorgesehen sind. Nach Massgabe der momentanen Messungen wird in steuerndem oder in regelndem Sinne auf das Stellglied für die Lastaufnahmeboden-Querneigung eingegriffen. Dabei ist die einfachste Möglichkeit einer Lageregelung durch den Einsatz eines Pendels gegeben, dessen Auslenkung direkt ein Mass für den zu stellenden Querneigungswinkel am Lastaufnahmeboden ist, weil ja die Masse der Last in die Beschleunigungsbetrachtungen nicht eingeht.

Alle in den Druckschriften DE-U-93 13 792.3, WO-91/00815, EP-A-0 184 960, DE-A-22 05 858 und CH-A-534 391 offenbarten Ansätze haben einen wesentlichen Nachteil, nämlich denjenigen, dass es im Moment, in welchem Querbeschleunigungen messtechnisch erfasst werden, zumindest für das Fahrzeug, in dem sich die Messeinrichtung befindet, bereits zu spät ist, die Querneigung des Lastaufnahmebodens zu stellen. Die gestellte Querneigung hinkt immer den tatsächlich momentanen Erfordernissen nach. Dies führt zu relativ komplizierten signaltechnischen Lösungsansätzen, welche darauf abzielen, die Einleitung einer Kurvenfahrt möglichst frühzeitig zu erfassen, wozu sich z.B. die Fahrgestellausdrehung als gemessene Grösse eignet.

Aus der Europäischen Patentschrift EP-B1-0 271 592 ist darüber hinaus bekannt, dass zur Vermeidung von Verzögerungen bei der Einstellung der Querneigung des Lastbodens die Position des Schienenfahrzeuges mit Hilfe einer Kreuzkorrelation zwischen bekannten Streckeninformationen bzw. Referenzdaten und messtechnisch ermittelten Streckeninformationen berechnet wird. Anhand der derart bestimmten Position werden die Referenzdaten mit einer vorauseilenden Adressierung abgerufen und mit der gemessenen Geschwindigkeit des Schienenfahrzeuges zur verzögerungsfreien Ermittlung der einzustellenden Querneigung des Lastbodens verrechnet. Allerdings berücksichtigt das bekannte System die Fehlercharakteristiken der Geschwindigkeitsmessvorrichtung nicht oder nur unzureichend, was zu falschen gemessenen Geschwindigkeiten und demzufolge auch zu falschen Positionswerten nach längeren geraden Strecken und damit auch zu falsch eingestellten Querneigungen des Lastbodens führt. Dadurch wird der Komfort der Passagiere erheblich vermindert. Darüber hinaus besteht das Risiko, dass oftmals keine eindeutige Aussage über die Position des Schienenfahrzeuges gemacht werden kann, da keine Übereinstimmung der gemessenen und der bekannten Streckendaten festgestellt werden kann. In diesem Fall bleibt einzig noch dass Ausschalten des Systems übrig, sollen für die Passagiere unakzeptable oder sogar gefährliche Querneigungen vermieden werden.

Der Vollständigkeit halber sei auch auf die weiteren druckschriftlichen Veröffentlichungen EP-A-0 605 848 und EP-A-0 644 098 verwiesen. Allerdings zielen die in den genannten europäischen Patentanmeldungen offenbarten Lehren auf Verkehrssteuervorrichtungen für Schienenfahrzeuge ab und betreffen, im Falle der zweitgenannten Anmeldung, erst in zweiter Linie, und dies darüber hinaus ohne konkrete Ausführungsangaben, auch Vorrichtungen zur Querneigungseinstellung des Lastaufnahmebodens.

Der vorliegenden Erfindung liegt daher die Aufgabe zugrunde, ein Führungssystem anzugeben, durch das die Position des Schienenfahrzeuges zuverlässig bestimmt werden kann.

Diese Aufgabe wird durch die im kennzeichnenden Teil des Patentanspruchs 1 angegebenen Massnahmen gelöst. Vorteilhafte Ausgestaltungen der Erfindung sowie ein Verfahren sind in weiteren Ansprüchen angegeben.

Die Erfindung weist folgende Vorteile auf: Durch die Schätzung von Fehlern in Sensorsignalen und des momentanen Positionsfehlers und durch eine Kompensation der tatsächlichen Fehler mit Hilfe der geschätzten Werte wird die Position des Schienenfahrzeuges äusserst genau bestimmt. Dabei werden insbesondere auch Veränderungen der Sensoren oder andere Messfehler laufend kompensiert. Wird die anhand der erfindungsgemässen Lehre bestimmte Position zur Einstellung des Neigungswinkels des Lastbodens verwendet, werden auch aufgrund von Positionsfehlern entstandene Fehler in den entsprechenden Stellsignalen vermieden. Dadurch kann der Komfort der Passagiere erheblich gesteigert werden. Darüber hinaus lassen sich die Stellglieder zur Einstellung der Lastaufnahme-Querneigung auf geraden Streckenabschnitten abschalten. Insgesamt ist somit die Leistung des erfindungsgemässen Führungssystems hinsichtlich des Passagierkomforts, hinsichtlich des Energieverbrauchs und hinsichtlich der Schonung der Stellglieder erheblich verbessert worden.

Die Erfindung wird nachfolgend anhand von Zeichnungen beispielsweise näher erläutert. Dabei zeigen
- Fig. 1: ein Schienenfahrzeug, ausgerüstet mit einer Stelleinheit für die Lastbodenquerneigungseinstellung,
- Fig. 2: ein Blockschaltbild eines erfindungsgemässen Führungssystems zur Erzeugung von Steuersignalen für die Stellheit,
- Fig. 3: ein Blockschaltbild einer weiteren Ausführungsform des in Fig. 2 dargestellten Führungssystems,
- Fig. 4: einen Verlauf einer korrelationsähnlichen Funktion Aₓₓ,
- Fig. 5: ein Blockschaltbild einer im Führungssystem enthaltenen Korrektureinheit,
- Fig. 6: anhand eines vereinfachten Funktionsblock/Signalflussdiagrammes eine Weiterentwicklung des erfindungsgemässen Führungssystems mit Zusatz eines Redundanzsystems und
- Fig. 7: schematisch eine Implementierung von zwei erfindungsgemässen Führungssystemen als Master und Slave, als bevorzugte Realisationsform redundanter Systeme.

In Fig. 1 ist ein Schienenfahrzeug mit einem Fahrzeugoberbau SF, insbesondere bestehend aus einem Lastaufnahmeboden LB, und einem Fahrzeugunterbau schematisch im Querschnitt dargestellt, wobei der Fahrzeugoberbau SF bezüglich des Fahrzeugunterbaus in Querrichtung schwenkbar gelagert ist. Der Neigungswinkel α und somit der Lastaufnahmeboden LB wird dabei durch eine Stelleinheit STE derart eingestellt, dass die aus Erdbeschleunigung und Querbeschleunigung resultierende Beschleunigung auf die Last in die Senkrechte des Lastaufnahmebodens LB fällt.

Anhand eines in Fig. 2 dargestellten Funktionsblockdiagramms wird ein erfindungsgemässes Führungssystem zur Einstellung des Neigungswinkels α bzw. des Lastaufnahmebodens LB erläutert, wobei das Führungssystem im wesentlichen aus einer Messeinrichtung ME, einer Korrektureinheit KRE, einer Stellwinkelberechnungseinheit SPE, einer Stelleinheit STE, einer Korrelatoreinheit KE und einer Referenzdatenspeichereinheit RE besteht.

In der Messeinrichtung ME werden Systemgrössen SGM mittels nicht dargestellten Sensoren gemessen und an die Korrektureinheit KRE übergeben, in der in noch zu erläuternder Weise geschätzte Systemgrössen SGG berechnet werden, die einerseits an die Stellwinkelberechnungseinheit SPE zur Berechnung des den geschätzten Systemgrössen SGG entsprechenden Neigungswinkels α und anderseits an die Korrelatoreinheit KE zur Bestimmung der in den gemessenen oder hieraus berechneten Systemgrössen SGM enthaltenen Fehlern und zur Bestimmung eines Ungenauigkeitsgrades R des Positionsmessfehlers oder von sonstigen beobachtbaren Systemfehlern MFG übergeben werden, wobei zur Bestimmung dieser Systemfehler MFG und zur Bestimmung ihrer Ungenauigkeitsgrade R aus der Referenzdatenspeichereinheit RE Streckeninformationen SI benötigt werden. Diese Streckeninformationen SI werden auch bei der Berechnung des Neigewinkels α in der Stellwinkelberechnungseinheit SPE verwendet.

Die geschätzten Systemfehler MFG und deren Ungenauigkeitsgrade R werden schliesslich zur Bestimmung bzw. zur erneuten Bestimmung der geschätzten Systemgrössen SGG der Korrektureinheit KRE zugeführt. Sie werden dort mit einem Schätzfilter (Beobachter mit konstanten oder variablen Verstärkungsfaktoren, letzterer beispielsweise als Kalmanfilter) so verarbeitet, dass dabei die Fehler von mindestens einer Systemgrösse SGG geschätzt werden. In einer vorteilhaften Ausführungsform der Erfindung ist dieses Schätzfilter ein Kalmanfilter, das im folgenden näher beschrieben wird. Dabei werden die geschätzten Systemfehler MFG lediglich im Mass ihrer Ungenauigkeit, nämlich entsprechend dem Ungenauigkeitsgrad R, zur Korrektur der gemessenen und daraus berechneten Systemgrössen SGM verwendet. Dies bedeutet, dass die geschätzten Systemfehler MFG bei grossem Ungenauigkeitsgrad R bei der Bestimmung der geschätzten Systemgrössen SGG nicht oder nur in geringem Masse berücksichtigt werden, weshalb diesfalls die geschätzten Systemgrössen SGG wertmässig den gemessenen oder daraus berechneten Systemgrössen SGM entsprechen und somit die Einstellungen des Neigungswinkels α hauptsächlich oder ganz auf den Systemgrössen SGM beruhen. Das in Fig. 2 dargestellte Blockschaltbild des Führungssystems könnte man sich in diesem Extremfall auf die Messvorrichtung ME, die Korrektureinheit KRE, die Stellwinkelberechnungseinheit SPE und die Stelleinheit STE reduziert denken.

Im umgekehrten Fall, d.h. bei kleinem Ungenauigkeitsgrad R, werden die geschätzten Systemfehler MFG weitgehend oder ganz bei der Bestimmung der geschätzten Systemgrössen SGG berücksichtigt. Damit können je nach Zuverlässigkeit der Messeinrichtung ME die gemessenen oder hieraus berechneten Systemgrössen SGM erheblich von den geschätzten Systemgrössen SGG abweichen.

Schliesslich wird in der Stellwinkelberechnungseinheit SPE mit Hilfe der mit dem Schätzfilter bestimmten Systemgrössen SGG und der aus der Referenzdatenspeichereinheit RE ausgelesenen Streckeninformationen SI der Neigungswinkel α berechnet und hiermit die Stelleinheit STE angesteuert.

In Fig. 3 wird wiederum anhand eines Blockschaltbildes eine weitere Ausführungsform des erfindungsgemässen Führungssystems dargestellt. Dabei sind entsprechend dem Blockschaltbild in Fig. 2 die Messeinrichtung ME, die Stellwinkelberechnungseinheit SPE, die Stelleinheit STE, die Korrelatoreinheit KE, die Referenzdatenspeichereinheit RE und die Korrektureinheit KRE vorgesehen. Darüber hinaus ist zusätzlich ein Kurvendetektor KD zur Detektion des Beginns eines Bogeneinlaufs und allenfalls auch zur Detektion des Endes eines Bogenauslaufs vorgesehen.

In der Messvorrichtung ME werden als Systemgrössen SGM (Fig. 2) die Querbeschleunigung aₘ und die Geschwindigkeit vₘ des Schienenfahrzeuges gemessen, wobei die Querbeschleunigung aₘ nicht wie in der Ausführungsform gemäss Fig. 2 über die Korrektureinheit KRE, sondern einerseits direkt der Korrelatoreinheit KE und anderseits dem Kurvendetektor KD zugeführt wird. In der Ausführungsform gemäss Fig. 3 ist als Systemfehler MFG (Fig. 2) eine einzige Grösse vorgesehen, nämlich eine Positionsdifferenz Δsₘ.

Im folgenden wird die Funktionsweise des Führungssystems erläutert:

Wie erwähnt werden im erfindungsgemässen Führungssystem möglichst optimale Sollwerte für den Neigungswinkel α des Lastaufnahmebodens LB (Fig. 1) bestimmt. Dazu wird zunächst die Position ŝ des Schienenfahrzeuges durch Integration der gemessenen, fehlerbehafteten Geschwindigkeit vₘ, verbunden mit einer "on line"-Korrektur der fehlerbehafteten Geschwindigkeit und der fehlerbehafteten Position, bestimmt. Die "on line"-Korrektur der fehlerbehafteten Position wird dabei vorzugsweise mittels einer über die Dauer eines vorgegebenen, kurzen Zeittaktes ausgeführten "on line"-Korrektur der gemessenen Geschwindigkeit vₘ in der Korrektureinheit KRE vorgenommen. Dies hat den Vorteil, dass der Positionsfehler Δsₘ nicht ständig zur Kompensation bereitstehen und verarbeitet werden muss, sondern während eines Zeittaktes durch Integration in die Position ŝ einfliesst und danach gelöscht werden kann. Die Ermittlung des Positionsfehlers Δsₘ und die hierauf basierende "on line"-Korrektur wird durch eine zusätzliche, diskontinuierliche Positionsbestimmung ermöglicht, die mit Hilfe von Streckeninformationen SI über die vom Schienenfahrzeug befahrenen Strecken gewonnen wird. Die Streckeninformationen SI sind in der Referenzdatenspeichereinheit RE abgelegt und bestehen vorzugsweise aus der Gleiskrümmung und dem Gleisüberhöhungswinkel in Funktion eines äquidistanten Wegrasters. Die mittels der Messvorrichtung ME gemessene Querbeschleunigung aₘ wird über ein vordefiniertes Zeitintervall erfasst und durch Interpolation in ein Ortsraster gleichen Rastermasses wie das der Streckeninformationen SI umgerechnet. Aus der Menge der Streckeninformationen SI wird ein dem Messintervall zugeordnetes Referenzintervall ausgewählt und hierfür unter Berücksichtigung der Fahrzeuggeschwindigkeit die zugeordnete Fahrzeugquerbeschleunigung als Referenzsignal errechnet. Durch Vergleich der gemessenen Querbeschleunigung aₘ im vordefinierten Messintervall mit entsprechenden Referenzsignalen des ausgewählten Referenzintervalls mit Hilfe eines speziellen, noch zu erläuternden Korrelationsalgorithmus wird dann der momentane Positionsfehler Δsₘ und der Ungenauigkeitsgrad R (Kovarianz der Positionsfehlerbestimmung) in der Korrelatoreinheit KE ermittelt. Diese werden an die Korrektureinheit KRE, die ein Schätzfilter enthält, bei gleichzeitiger Aktivierung eines Erneuerungssignals UD übergeben, worauf die geschätzte Position ŝ und die geschätzte Geschwindigkeit v̂ des Schienenfahrzeuges unter Berücksichtigung des Ungenauigkeitsgrades R berechnet werden.

Schliesslich wird mit vorgegebener Taktrate anhand der geschätzten Geschwindigkeit v̂ und der geschätzten Position ŝ in der Stellwinkelberechnungseinheit SPE der Neigungswinkel α fortlaufend berechnet und an die Stelleinheit STE zur Einstellung des Lastaufnahmebodens LB (Fig. 1) weitergegeben.

Im folgenden werden die Korrelatoreinheit KE und die darin ablaufenden Verfahrensschritte ausführlich beschrieben:

Mit Hilfe der Korrelatoreinheit KE wird, wie erwähnt, durch Vergleich eines gemessenen Beschleunigungsprofils, nämlich die im Messintervall gemessenen Querbeschleunigungen aₘ, mit einem Referenzquerbeschleunigungsprofil, erhalten durch Berechnung aus der in der Referenzdatenspeichereinheit RE enthaltenen Streckeninformationen SI, durch einen Korrelationsalgorithmus die Positionsdifferenz zwischen den beiden Profilen und damit die Positionsdifferenz Δsₘ bestimmt, wobei zur Generierung des Referenzprofils aus den Steckeninformationen SI die in der Korrektureinheit KRE geschätzte Geschwindigkeit v̂ und die geschätzte Position ŝ verwendet werden. Dabei wird wie folgt vorgegangen:

Die Freigabe an die Korrelatoreinheit KE zur Berechnung einer Korrelation erfolgt grundsätzlich dadurch, dass die Korrektureinheit KRE ein Quittungssignal UQ zurücksetzt. Hierdurch wird verhindert, dass bereits ein neues Korrelationsergebnis angeboten werden kann, bevor die Korrektureinheit KRE das vorherige verarbeitet hat. Allerdings wird die Berechnung einer Korrelation erst dann gestartet, wenn zusätzlich eine Änderung des Detektionssignals DF des Kurvendetektors KD registriert wurde und ausserdem die Geschwindigkeit des Schienenfahrzeuges einen vordefinierten Schwellwert überschritten hat. Sind die vorstehend genannten Bedingungen erfüllt, so werden insbesondere die folgenden Verfahrensschritte durchlaufen:
- 1. Schritt:: Auslesen der für die Korrelation benötigten Messwerte beispielsweise aus dazu vorgesehenen Zwischenspeichern;
- 2. Schritt:: Festlegen eines Bezugsortes, der beispielsweise ungefähr in die Mitte des Korrelationsintervalls gelegt werden kann. Die nachfolgenden Verfahrensschritte werden relativ zu diesem Bezugsort abgewickelt.
- 3. Schritt:: Ermittlung der Intervallänge, die von den gespeicherten Ortsdaten überstrichen wird, wobei eine obere Grenze festgelegt ist;
- 4. Schritt:: Berechnung der Anzahl von Rasterplätzen eines vorgegebenen Ortsrastermasses, die das Messintervall überstreicht;
- 5. Schritt:: Festlegung eines Ortsrasterfeldes, das zum Messintervall gehört;
- 6. Schritt:: Interpolation der gemessenen Querbeschleunigung aₘ und der gemessenen Geschwindigkeit vₘ auf das Ortsraster;
- 7. Schritt:: Festlegen des Referenzdatenintervalls;
- 8. Schritt:: Ausdehnung des gerasterten Geschwindigkeitsintervalls (enthaltend die gemessene Geschwindigkeit vₘ) auf die Länge des Referenzdatenintervalls;
- 9. Schritt:: Berechnung der Referenzquerbeschleunigung aus dem im vorigen Schritt bestimmten Geschwindigkeitsprofil und den dem gewählten Ortsrasterintervall zugeordneten Streckeninformationen (Gleiskrümmung, Gleisneigungswinkels, ...);
- 10. Schritt:: Plausibilitätsprüfung: Das Messintervall und das Referenzintervall werden gedrittelt. Für jeweils das vordere und das hintere Drittel sowie das gesamte Intervall werden Signalmittelwerte gebildet. Unterschreiten jeweils alle drei Mittelwerte eine Toleranzgrenze, dann handelt es sich um einen geraden Streckenabschnitt, worauf die Korrelationsberechnung abgebrochen wird. Die Korrelationsberechnung wird ebenfalls abgebrochen, wenn die mittlere Geschwindigkeit im Messintervall einen vorgegebenen Schwellwert unterschreitet oder wenn ein entsprechender Hinweis in der Streckeninformationen SI gefunden wurde;
- 11. Schritt:: Berechnung der Korrelationsfunktion mit anschliessender Bestimmung ihres Minimums und der hieraus resultierenden Positionsdifferenz Δsₘ;
- 12. Schritt:: Bestimmung des Ungenauigkeitsgrades R der Messung, d.h. der Positionsdifferenz Δsₘ, wobei in einer Ausführungsform unter dem Ungenauigkeitsgrad R die Kovarianz des Positionsfehlers, bestimmt aus der gemessenen Querbeschleunigung aₘ und den aus der Referenzdatenspeichereinheit RE abgeleiteten Streckeninformationen SI, verstanden wird.

Für weitere Angaben zur Bestimmung der Korrelation und zur Bestimmung der Kovarianz in herkömmlicher Art und Weise sei auf Athanasios Papoulis, "Probability, Random Variables and Stochastic Processes" (McGraw-Hill series in electrical engineering, Communications and information theory, Seiten 150 ff) oder auf A. Gelb, "Applied Optimal Estimation" (THE M.I.T. PRESS, Massachusetts Institute auf Technology Cambridge, Massachusetts and London, England, 1994) verwiesen.

Nach Abschluss der Berechnung des Ungenauigkeitsgrades R (bspw. der Kovarianz) wird das Ergebnis zusammen mit der Positionsdifferenz Δsₘ an die Korrektureinheit KRE übergeben. Dies wird der Korrektureinheit KRE durch ein aktives Erneuerungssignal UD angezeigt.

Statt der Querbeschleunigung aₘ könnte auch eine andere hierfür geeignete Systemgrösse SGM (Fig. 1) verwendet werden, beispielsweise die Gleis- oder die Drehgestellrollrate.

Anstelle eines im elften Verfahrensschritt angegebenen herkömmlichen Korrelationsalgorithmus ist in einer weiteren Ausführungsform der Erfindung ein spezieller Korrelationsalgorithmus denkbar, bei dem eine Differenz Δm zwischen den gemessenen Signalwerten m(i) und den Referenzwerten $\text{r(i+k)}$ verwendet wird. Damit ergibt sich eine Korrelationsfunktion Aₓₓ(k) zu${\text{A}}_{\text{xx}} \text{(} \text{k} \text{) =} \text{i} \text{=} {\text{i}}_{\text{1}} {\text{i}}_{\text{2}} \text{(Δ} {\text{m}}^{\text{2}} \text{) =} \text{i} \text{=} {\text{i}}_{\text{1}} {\text{i}}_{\text{2}} \text{((} \text{m} \text{(} \text{i} \text{)-} \text{r} \text{(} \text{i} \text{+} \text{k} {\text{))}}^{\text{2}}$

Der Index i durchläuft dabei das Messdatenortsintervall i₁, ..., i₂, d.h. der Index i kennzeichnet die Messfunktion, während die relative Verschiebung zwischen den Messwerten m(i) und den Referenzwerten $\text{r(i+k)}$ durch den Index k definiert ist. Im Unterschied zum herkömmlichen Korrelationsalgorithmus wird also die Korrelationsfunktion Aₓₓ(k) als Betragsquadrat der Differenz Δm(k) gebildet, wobei die mit diesem speziellen Korrelationsalgorithmus erstellte Korrelationsfunktion ein Minimum einnimmt, wenn die beiden Muster am besten übereinstimmen. Der zugehörige Wert k wird von der Korrelatoreinheit KE ermittelt und daraus die Positionsdifferenz Δsₘ$\text{Δ} {\text{s}}_{\text{m}} \text{=} {\text{k}}_{\text{min}} \text{· Δ} \text{L}$ berechnet, wobei ΔL die Rasterweite des Ortsrasters ist.

In Fig. 4 ist eine Korrelationsfunktion Aₓₓ(k) dargestellt, wie sie sich aus obenstehender Berechnungsart beispielsweise ergeben kann. Deutlich erkennbar ist das Minimum bei kₘᵢₙ, bei dem die Korrelationsfunktion Aₓₓ(k) den Wert Aₘᵢₙ einnimmt und aufgrund dessen die Positionsdifferenz Δsₘ nach der obengenannten Formel bestimmt wird. Ein Mass für den Ungenauigkeitsgrad R der Positionsdifferenz Δsₘ lässt sich - im zwölften Verfahrensschritt - aus dem Funktionsverlauf der Korrelationsfunktion Aₓₓ(k) herauslesen. So ist der Ungenauigkeitsgrad R umso kleiner, je kleiner einerseits der Minimalwert Aₘᵢₙ und je grösser die am Fensterrand auftretenden Maximalwerte A₁ₘₐₓ und A₂ₘₐₓ anderseits sind. Eine mögliche Berechnungsart des Ungenauigkeitsgrades R kann aufgrund nachstehender Formel vorgenommen werden:$\text{R} \text{=} {\text{R}}_{\text{0}} \text{+} {\text{K}}_{\text{1}} \text{· (} {\text{A}}_{\text{min}} {\text{)}}^{\text{2}} \text{+} {\text{K}}_{\text{2}} \text{·} {\left(\frac{\text{A} {\text{}}_{\text{min}}}{\text{A} {\text{}}_{\text{max}}}\right)}^{\text{2}}$

Die Formel geht von einem Basiswert R₀ aus. Weist die Positionsdifferenz Δsₘ einen geringen Ungenauigkeitsgrad R auf, so ist der Wert Aₘᵢₙ relativ klein, im Idealfall sogar gleich null. Auch das Verhältnis von Aₘᵢₙ und Aₘₐₓ lässt Rückschlüsse auf die Qualität der Korrelation zu: Für eine gute Korrelation geht dieses Verhältnis gegen null, während für eine schlechte Korrelation dieses Verhältnis gegen eins konvergiert. Ferner sind Faktoren K₁ und K₂ vorgesehen, die entsprechend einer gewünschten Gewichtung der verschiedenen Anteile gewählt werden.

In Fig. 5 ist ein Blockschaltbild der in Fig. 3 enthaltenen Korrektureinheit KRE dargestellt, wobei eine Recheneinheit RET, zwei Multiplizierer M1 und M2, drei Addierer AD1 bis AD3, eine Wegkorrektureinheit WG, eine Integratoreinheit IE und eine Quadratureinheit Q vorgesehen sind. In der Recheneinheit RET werden aus der Positionsdifferenz Δsₘ und dem hierzu gehörenden Ungenauigkeitsgrad R ein geschätzter (gefilterter) Wert für den Positionsfehler Δsₘ sowie ein linearer und ein quadratischer Skalenfaktorfehler Δk₁ und Δk_{q} der Messvorrichtung ME (Fig. 2 bzw. 3) zur Messung der Geschwindigkeit vₘ, nachfolgend als Tachometer bezeichnet, in noch zu erläuternder Weise bestimmt, wobei der lineare Skalenfaktorfehler Δk₁ im Multiplizierer M1 mit der gemessenen Geschwindigkeit vₘ und der quadratische Skalenfaktorfehler Δk_{q} mit der in der Quadratureinheit Q quadrierten Geschwindigkeit vₘ im Multiplizierer M2 multipliziert wird. Die Ergebnisse der Multiplizierer M1 und M2 werden im Addierer AD1 zur Bildung einer geschätzten Geschwindigkeitsdifferenz addiert, die ihrerseits im Addierer AD2 mit der gemessenen Geschwindigkeit vₘ verrechnet wird (Fehlerkompensation). Während die aktuellen Werte für den linearen und quadratischen Skalenfaktorfehler Δk₁ und Δk_{q} gehalten werden bis neue Schätzwerte vorliegen, d.h. während die Kompensation über die Addierer AD1 und AD2 fortlaufend erfolgt, ist der dritte Addierer AD3 und die Wegkorrektureinheit WG zur Kompensation eines geschätzten Positionsfehlers Δs jeweils nur über einen Integrationstakt aktiv, da der Positionsfehler Δs innerhalb eines Integrationstaktes verarbeitet wird. Danach wird der Schätzwert des Positionsfehlers Δs auf null gesetzt. Die geschätzte Geschwindigkeit v̂ bestimmt sich somit nach folgender Formel, wobei der Anteil aus der diskontinuierlichen Positionsfehlerkompensation hier nicht dargestellt ist:$\hat{\text{v}} \text{=} {\text{v}}_{\text{m}} \text{+} {\text{v}}_{\text{m}} \text{· Δ} {\text{k}}_{\text{l}} \text{+} {\text{v}}^{\text{2}} {\text{}}_{\text{m}} \text{· Δ} {\text{k}}_{\text{q}}$

Da in der Recheneinheit RET die Vorzeichen der geschätzten Skalenfaktorfehler Δk₁ und Δk_{q} bereits umgekehrt werden, werden die geschätzten Fehlerwerte zur Kompensation addiert statt subtrahiert.

Zur Bestimmung der geschätzten Geschwindigkeit v̂ können auch weitere Fehlergrössen mitberücksichtig werden. Denkbar ist beispielsweise das Miteinbeziehen von weiteren Skalenfaktorfehlern höherer Ordnung oder auch die Berücksichtigung eines Nullpunktfehlers v₀ des Tachometers.

Schliesslich wird mit Hilfe der Integratoreinheit IE durch Integration der geschätzten Geschwindigkeit v̂ die geschätzte Position ŝ berechnet, aufgrund derer der Neigungswinkel α in der Stellwinkelberechnungseinheit SPE (Fig. 2 bzw. 3) berechnet wird.

Wie erwähnt, wird in der Recheneinheit RET der Algorithmus eines Schätzfilters verwendet, der in einer vorteilhaften Ausführungsform der Algorithmus eines Kalmanfilters (A. Gelb, "Applied Optimal Estimation", THE M.I.T. PRESS, Massachusetts Institute auf Technology Cambridge, Massachusetts and London, England, 1994) ist. Dabei werden mit der in der Korrektureinheit KRE bestimmten Positionsdifferenz Δsₘ Schätzungen des wahren Positionsfehlers Δs und der Fehler des Tachometers vorgenommen. Es handelt sich also bei dieser Ausführungsform des Schätzfilters um einen Zustandsbeobachter mit variabler Dynamik, weil die Unschärfe in der Kenntnis der augenblicklichen Position und die Unschärfe in der Kenntnis der mit der Korrelatoreinheit KE ermittelten Position gegeneinander abgewogen werden, um hieraus zeitvariable Filterverstärkungsfaktoren zu berechnen. Dies hat die folgende Bedeutung:

Angenommen, das Führungssystem kennt die durch Integration der Geschwindigkeit berechnete Position zunächst nur mit einer grossen Unschärfe, während die mit der Korrelatoreinheit KE bestimmte Position sehr genau ist (kleiner Ungenauigkeitsgrad R), dann wird beim nächsten Berechnungsvorgang die von der Korrelatoreinheit KE bestimmte Positionsdifferenz Δsₘ in fast voller Höhe für die Positionskorrektur verwendet und geht auch in hohem Mass in die Schätzung der Tachometerfehler (linearer und quadratischer Skalenfaktorfehler Δk₁ und Δk_{q}) ein.

Im umgekehrten Fall, wenn das Führungssystem die momentane Position mit grosser Genauigkeit kennt, die Korrelatoreinheit KE allerdings nur eine ungenaue Position (grosser Ungenauigkeitsgrad R) zur Verfügung stellen kann, dann vertraut das Kalmanfilter auf das eigene Wissen und verwertet die von der Korrelatoreinheit KE erhaltene Information nur in sehr geringem Masse.

Dieser Vorgang wird über die Berechnung der Kovarianz eines im Kalmanfilter verwendeten Zustandsvektors und über die Berechnung der bereits anhand Fig. 3 und 4 erläuterten Kovarianz der Positionsfehlerbestimmung (d.h. der Korrelation) gesteuert, wobei der Zustandsvektor in der in Fig. 3 und 5 dargestellten Ausführungsform folgende Form hat:

Das gewählte Modell ist somit von 3-ter Ordnung, wobei bei diesem Modell auf die Berücksichtigung des Tachometer-Nullpunktfehlers verzichtet wurde. Allerdings könnte das Modell durch die Aufnahme des Nullpunktfehlers des Tachometers mit einem relativ geringen Aufwand auf ein System 4-ter Ordnung erweitert werden.

Das Kalmanfilter wird dazu verwendet, die Zustandsgrössen x̂ zu schätzen. Die Ungenauigkeit der Schätzung der Fehler, der sogenannte Schätzfehler der einzelnen Komponenten, wird durch die Kovarianzmatrix P ausgedrückt, die den Erwartungswert des Schätzfehlers darstellt: wobei

Da in der Korrelatoreinheit KE (Fig. 2 und 3) nur eine Grösse, nämlich die Positionsdifferenz Δsₘ, bestimmt wird, besitzt der sogenannte Messvektor z des Kalmanfilters im vorliegenden Fall nur eine Komponente. Zwischen dem Messvektor z und dem Zustandsvektor x besteht somit für das angegebene Modell die Beziehung: wobei

Dabei wird die Matrix H als Messmatrix bezeichnet, die im vorliegenden Fall konstant ist. Die Ungenauigkeit der Messung wird, wie erwähnt, durch die Kovarianzmatrix R des Messvektors z dargestellt. Da im vorliegenden Fall der Messvektor z nur eine Komponente aufweist, ist die Kovarianzmatrix R eine skalare Grösse, d.h. der bereits erwähnte Unsicherheitsgrad R.

Anhand der angegebenen Definitionen sind im folgenden die Kalmanfiltergleichungen in diskreter Form angegeben: wobei

Hierbei stellt die Matrix Φₖ₋₁ die durch die veränderliche Geschwindigkeit v zeitvariable Transitionsmatrix dar, die den Uebergang des Zusatzvektors x vom diskreten Zeitpunkt $\text{(k-1)·Δt}$ zum diskreten Zeitpunkt $\text{k · Δt}$ beschreibt. Das Pluszeichen bedeutet dabei "unmittelbar nach einem Update", d.h. unmittelbar nach dem Verarbeiten der von der Korrelatoreinheit KE gelieferten Positionsdifferenz Δsₘ, und das Minuszeichen "vor dem folgenden Update". Diese Bezeichnungsweise kann auch dahingehend verstanden werden, dass bei einer Aneinanderreihung von Intervallen ohne Update einfach die Extrapolation über einen entsprechenden Zeitabschnitt gemeint ist. Unter dem Begriff Update (Aufdatung) ist dabei eine durch eine "äussere Messung" ermöglichte Korrektur des Zustandes zu verstehen und unter dem Begriff Extrapolation die Berechnung der Änderung des Zustandes zwischen zwei Updates (oder innerhalb eines festgelegten Zeitintervalls) infolge von Systemfehlereinflüssen (nichtkompensierte Restfehler und Systemrauscheinflüsse) zu verstehen ist.

Wenn von der Korrelatoreinheit KE der Recheneinheit RET bzw. dem in dieser realisierten Kalmanfilter eine Positionsdifferenz Δsₘ gemeldet wird, wird ein Update des Zustandsvektors und der Kovarianz des Schätzfehlers vorgenommen. Das Kalmanfilter verfolgt somit nicht nur die Schätzgrössen, sondern auch die Ungenauigkeit seiner eigenen Kenntnis des Zustandsvektors.

Bekanntlich wird das Kalmanfilter mit veränderlichen Verstärkungsfaktoren betrieben. Besitzt das System eine geringe Unsicherheit in der Kenntnis seines Zustandes und ist die externe Messung relativ ungenau, dann wird die externe Messung in nur geringem Masse berücksichtigt. Meldet z.B. die Korrelatoreinheit KE eine unsichere Positionsdifferenz Δsₘ von 100 m, dann würde das Kalmanfilter davon nur wenige Meter berücksichtigen. Das Filter ist sozusagen sehr vorsichtig und traut der externen Information nur wenig. Wäre anderseits die eigene Unsicherheit sehr hoch und die Korrelationseinheit KE würde eine ziemlich sichere Positionsdifferenz Δsₘ von 100 m melden, dann würde das Kalmanfilter die 100 m fast vollständig übernehmen, da es jetzt der externen Information sehr viel mehr traut als seiner eigenen Kenntnis. Dieses Verhalten wird mittels einer Verstärkungsmatrix Kₖ im folgenden mathematisch dargestellt, wobei die Berechnung zum Zeitpunkt k erfolgt:

Die vorstehend genannte Verstärkungsmatrix Kₖ enthält lediglich Komponenten in einer Spalte, weil nur eine und nicht mehrer unterschiedliche Messgrössen verarbeitet werden. Damit kann der Update des Zustandsvektors x nach folgender Formel vorgenommen werden:

Schliesslich wird die Kovarianz P (Ungenauigkeitsgrad in der Kenntnis des Zustandsvektors) durch die mit Hilfe der Korrelatoreinheit KE bestimmte Positionsdifferenz Δsₘ verbessert. Dieser Vorgang wird durch die Beziehung dargestellt. Damit sind alle wesentlichen Grundgleichungen für das Kalmanfilter angegeben. Für weiterführende Angaben sei wiederum auf das Standardwerk von A. Gelb mit dem Titel "Applied Optimal Estimation" (THE M.I.T. PRESS, Massachusetts Institute auf Technology Cambridge, Massachusetts and London, England, 1994) und auf die Veröffentlichung von Harold W. Sorenson mit dem Titel "Kalman Filtering: Theory and Application" (IEEE Press, 1985) verwiesen.

Um den Updatealgorithmus in einer eindeutigen Weise zu durchlaufen und um ausserdem das Einschwingverhalten des Kalmanfilters beim Einschalten des Führungssystems möglichst optimal zu gestalten, müssen folgende Bedingungen erfüllt sein:

Erstens, dass das von der Korrelatoreinheit KE gesetzte Erneuerungssignal UD (Fig. 3) zurückgesetzt und erneut wieder gesetzt worden ist. Damit wird vermieden, dass der vorhergehende aktive Zustand des Erneuerungssignals UD fälschlicherweise als erneute Aufforderung an die Recheneinheit RET zur Berechnung von Schätzwerten interpretiert wird. Anderseits wird das Erneuerungssignal UD erst dann von der Korrelatoreinheit KE zurückgesetzt, wenn von der Korrektureinheit KRE ein Quittungssignal UQ an die Korrelatoreinheit KE geht, wodurch dieser mitgeteilt wird, dass die Neuberechnung (Update) in der Korrektureinheit KRE abgeschlossen ist.

Zweitens muss das von der Korrektureinheit KRE ausgehende Quittungssignal QU zurückgesetzt und das von der Korrelatoreinheit KE ausgehende Erneuerungssignal UD gesetzt worden sein.

Drittens muss eine vorgegebene Anzahl von Neuberechnungen der Positionsdifferenz Δsₘ seit der Inbetriebsetzung des Führungssystems durchlaufen worden sein. In dieser Startphase werden der lineare und der quadratische Skalenfaktorfehler Δk₁ und Δk_{q} nicht berechnet, womit keine Korrekturen der gemessenen Geschwindigkeit vₘ im zweiten Addierer AD2 vorgenommen wird. Allerdings wird die von der Korrelatoreinheit KE bestimmte Positionsdifferenz Δsₘ in der Startphase trotzdem zur Korrektur berücksichtigt, und zwar durch den erwähnten dritten Addierer AD3, über den die Positionsdifferenz Δsₘ zur Berechnung der geschätzten Position ŝ herangezogen wird.

Mit der Ausführung jeder Neuberechnung (Update) wird das Quittungssignal UQ für die Korrelatoreinheit KE durch die Korrektureinheit KRE neu gesetzt.

Der Kurvendetektor KD löst den Updatezyklus in der Korrelatoreinheit KE aus. Dazu wird im Kurvendetektor KD, wie erwähnt, der Beginn eines Bogeneinlaufs bzw. das Ende eines Bogenauslaufs bestimmt und mittels eines Detektionssignals DF der Korrelatoreinheit KE angezeigt.

Eine mögliche Ausführungsform des Kurvendetektors KD besteht darin, dass das Sensorsignal mit der gemessenen Querbeschleunigung aₘ zunächst mit Hilfe eines Filters mit Tiefpasscharakteristik gefiltert wird. Das Ausgangssignal des Filters durchläuft anschliessend eine nichtlineare Kennlinie mit Ansprechempfindlichkeit (dead zone) (Winfried Oppelt, "Kleines Handbuch technischer Regelvorgänge", Verlag Chemie, Darmstadt, 1972) mit voreingestellten Beschleunigungs-Schwellwerten. Schliesslich wird zur Bestimmung der Bogenrichtung mit einer Signumfunktion (Netz, "Formel der Mathematik", Carl Hanser Verlag München Wien, 1981) das Vorzeichen zur Generierung des Kurvendetektionssignales DF extrahiert.

Eine weitere Ausführungsform für den Kurvendetektor KD wäre gegeben durch die Verwendung der gemessenen Gleisrollrate (d.h. der Rollwinkelgeschwindigkeit) an Stelle des Querbeschleuniungssignals oder durch die Verwendung beider Signale als eine logische Verknüpfung aus dem Detektionssignal der Querbeschleunigung und einem mit der Gleis- oder Drehgestellrollrate bestimmten Detektionssignal. Darüber hinaus könnten in weiteren Ausführungsformen des Kurvendetektors KD auch andere Signale, wie die Wagenkasten- oder Drehgestellgierrate oder der Ausdrehwinkel des Drehgestells allein oder in Kombination mit den anderen Signalen, verwendet werden.

Beim anhand von Fig. 3 und 5 erläuterten Ausführungsbeispiel wird mit Hilfe des Kalmanfilters und einer Korrelation die tatsächliche Position des Schienenfahrzeuges geschätzt. In einer weiteren Ausführungsform der Erfindung können beim Kalmanfilter auch andere oder gar zusätzliche Positionsmessungen miteinbezogen werden. So kann beispielsweise die Position des Schienenfahrzeuges durch GPS-(Global Positioning System), durch Streckenmagnete oder andere externe Positionsmesssysteme gemessen werden. Dann ist das Kalmanfilter - mit einer geringfügigen Modifikation der dargestellten Ausführungsform - geradezu prädestiniert, diese zusätzliche Information aufzunehmen und gewichtet so zu verarbeiten, dass die bestmögliche Schätzung der Position unter Einbeziehung aller verfügbaren Informationen erreicht wird.

Die erfindungsgemässe Lehre eignet sich nicht nur für ein Führungssystem zur Einstellung der Querneigung des Lastbodens eines Schienenfahrzeuges. Denkbar sind grundsätzlich alle Anwendungen, bei denen die Position des Schienenfahrzeuges von Bedeutung ist. Aus diesem Grund ist unter dem Begriff Führungssystem auch ein System zu verstehen, bei dem die Position des Schienenfahrzeuges für andere Zwecke als zur Einstellung der Lastboden-Querneigungswinkels bestimmt wird. Dies beinhaltet insbesondere Anwendung in der Überwachung des Schienenverkehrs oder der Geschwindigkeit von Schienenfahrzeugen.

Die folgenden Ausführungen beziehen sich auf weitere Ausgestaltungen der verschiedenen bereits erläuterten Ausführungsvarianten, wie sie sich durch Kombination mit den in EP-A-0 647 553 offenbarten Lehren ergeben.

Die in der Referenzdatenspeichereinheit RE enthaltenen Streckeninformationen SI (Fig. 2 und 3) und allenfalls die in der Stellwinkelberechnungseinheit SPE zur Berechnung des Neigungswinkels α zugrundegelegten Informationen werden in weiteren Ausführungsvarianten der Erfindung im Sinne eines "teach-in" dadurch ermittelt, dass nicht unbedingt diese Grössen selbst, aber davon direkt abhängige, wie Querbeschleunigung und deren Richtung, während einer teach-in-Fahrt des Schienenfahrzeuges mit bekannten Messeinrichtungen, wie Kreisel, Pendel, Neigungssensoren etc., erfasst und z.B. in der Referenzdatenspeichereinheit RE und/oder in der Stellwinkelberechnungseinheit SPE von Fig. 2 oder 3 abgelegt werden.

Es wird weiter vorgeschlagen, wie auch immer das erfindungsgemässe Führungssystem realisiert wird, dem erfindungsgemässen Führungssystem mindestens ein zweites Führungssystem parallelzuschalten, um einerseits eine Redundanzüberprüfung der von beiden Systemen gelieferten Neigungswinkel α für die Stelleinheiten STE (Fig. 2 und 3) vornehmen zu können und um, bei Abweichungen der Stellsignale, die ein vorgegebenes Mass überschreiten, am Schienenfahrzeug adäquate Vorkehrungen einzuleiten, so z.B. die Querneigungsführung dem zweiten Führungssystem zu überbinden, falls letzteres z.B. störungssicherer ist. Dass nämlich ein als redundantes Führungssystem vorgesehenes, z.B. an sich bekanntes messendes Führungssystem die Querneigungssteuerung weniger effizient den momentanen Erfordernissen entsprechend vornimmt, stört dann nicht, weil dieser Fall nur als Behelfsbetriebsfall eintritt.

In Fig. 6 ist anhand eines Funktionsblockdiagrammes eine Redundanzführung erwähnter Art schematisch dargestellt.

In Fig. 6 ist schematisch im Block 41 das wie auch immer erfindungsgemäss realisierte Führungssystem bis zur Ausgabe des Neigungswinkels α, hier als α_{SE} bezeichnet, dargestellt. Als charakteristischer Block umfasst das erfindungsgemässe Führungssystem 41 eine Referenzdatenspeichereinheit RE der anhand von Fig. 2 und 3 erläuterten Art.

Ein weiteres, gegebenenfalls vom erfindungsgemässen abweichendes Führungssystem ist schematisch mit Block 43 dargestellt und beruht vorzugsweise auf der messtechnischen Erfassung einer mit der Querbeschleunigung aₘ zusammenhängenden Grösse, wie schematisch mit dem Kreisel im Block 43 dargestellt. Auch dieses Führungssystem liefert, in der diesem System eigenen Art, einen Neigungswinkel α_{Sm} als Stellsignal. Beide Stellsignale α_{SE} und α_{Sm} oder diese eindeutig bestimmende andere Signale werden an einer Vergleichseinheit 45 daraufhin miteinander verglichen, ob sie nicht mehr als ein an einer Vorgabeeinheit 47 vorgebbares Maximalmass Δₘₐₓ voneinander abweichen. Es kann nun dann, wenn die beiden redundanten Stellsignale α_{SE} und α_{Sm} mehr als das vorgegebene Mass voneinander abweichen, das Schienenfahrzeug z.B. mit dem sichereren der beiden Führungssysteme 41, 43 geführt werden, auch wenn das sicherere System im Sinne der Eingangsbemerkungen steuerungstechnisch weniger präzise ist.

Wenn das Führungssystem 43 messtechnisch die Querbeschleunigungsverhältnisse am Schienenfahrzeug erfasst, wird in diesem Falle ein solches System 43, auch wenn steuerungstechnisch weit weniger präzise, als "Behelfssystem" zur Querneigungssteuerung bzw. - führung am Schienenfahrzeug eingesetzt. Die Vergleichseinheit 45 schaltet den Eingang der Stellwinkelberechnungseinheit SPE (Fig. 2 und 3) auf das auf dem Querbeschleunigungsmessen basierende, beispielsweise bereits bekannte Behelfssystem 43 um. Gleichzeitig wird, wie in Fig. 6 bei 49 dargestellt, diese Situation z.B. angezeigt.

Durch Vorsehen des im genannten Sinne als Behelfssystem wirkenden, die Querbeschleunigung bzw. die diese definierende Grössen messenden Führungssystem 43 müssen zwangsläufig am Fahrzeug Sensoren zur Querbeschleunigungserfassung vorgesehen sein, welche in einer teach-in-Phase für das erfindungsgemässe System 41 eingesetzt werden können, indem, wie vorgängig beschrieben wurde, mit dem Fahrzeug eine Strecke abgefahren wird und die messtechnisch erfassten Geleisecharakteristika in eine Speichereinrichtung geladen werden.

In Fig. 7 ist eine Zugkomposition, beispielsweise mit Triebwagen 1 und 5, dargestellt, konstelliert für Fahrt in Richtung v. Soweit benötigt, weist jedes Fahrzeug 1 bis 5 eine Stellwinkelberechnungseinheit 11 auf zur Lastboden-Querneigungsstellung, wie dies beschrieben wurde. Am bezüglich der Fahrrichtung gemäss v vordersten Wagen, dem Triebwagen 1, ist ein erfindungsgemässes Führungssystem 41_{M} vorgesehen sowie ein z.B. auf Querbeschleunigungsmessung beruhendes System 43_{M}, wie bereits anhand von Fig. 6 beschrieben wurde.

Für Fahrtrichtungsumkehr ist am Triebwagen 5, völlig symmetrisch, ein erfindungsgemässes Führungssystem 41_{S} und ein auf Querbeschleunigungsmessung beruhendes System 43_{S}, wie dies bereits anhand von Fig. 6 erläutert wurde, vorgesehen. In der eingezeichneten Fahrtrichtung wirken die Systeme am Triebwagen 1 als Mastersystem (M), diejenigen am Wagen 5 als Slavesystem (S).

An einer solchen bevorzugten Konstellation wird die Querneigungsführung wie folgt den vorgesehenen Systemen zugeordnet:

Das erfindungsgemässe Mastersystem 41_{M} liefert die Stellsignale α für alle mit Querneigungssteuerung der beschriebenen Art ausgerüsteten Wagen 1 bis 5. Das Mastergesamtsystem am Wagen 1 überwacht sich selbst, beispielsweise, indem die momentane Stellgrösse für den Lastboden an einem der Wagen, ausgegeben vom erfindungsgemässen System 41_{M}, mit demjenigen des Systems 43_{M} verglichen wird. Weichen diese Stellsignale so voneinander ab, dass dies nicht mehr plausibel ist, so wird die Steuerung der Lastboden-Querneigungen aller Wagen 1 bis 5 dem erfindungsgemässen Slavesystem 41_{S} übertragen, wie dies schematisch in Fig. 7 durch die Umschalteinheit 60 dargestellt ist.

Auch am Slavegesamtsystem im hintersten Wagen 5 wird, beispielsweise durch Vergleich der Stellsignale des erfindungsgemässen Systems 41_{S} und des auf Messung beruhenden Systems 43_{S}, auf Plausibilität überwacht. Falls eine nicht mehr plausible Abweichung dieser Stellsignale erfasst wird, wird wiederum geschlossen, dass das erfindungsgemässe System 41_{S} fehlerhaft ist, worauf das auf Messung beruhende System 43_{M} behelfsmässig die Querneigungssteuerungen übernimmt. Ist auch dieses System fehlerbehaftet, was beispielsweise durch Vergleich von Fahrgestellausdrehung und Querneigungs-Stellsignal detektiert werden kann, oder falls eines oder mehrere der Querneigungs-Stellglieder 11 defekt ist, so wird auf Notbetrieb geschaltet und der Zug mit Regelgeschwindigkeit betrieben.

Bei Umkehr der Fahrrichtung übernehmen selbstverständlich die Systeme im Wagen 5 die Masterfunktion, die Systeme im Wagen 1 die Slavefunktion.

## Patentansprüche

1. Führungssystem, umfassend
- eine Messeinrichtung (ME) zum Messen von mindestens einer Systemgrösse (SGM) eines Schienenfahrzeuges,
- eine Referenzdatenspeichereinheit (RE), in der Streckeninformationen (SI) über die vom Schienenfahrzeug befahrenen Strecken - insbesondere Weglänge, Gleiskrümmung und Gleisneigungswinkel - enthalten sind,
dadurch gekennzeichnet, dass vorgesehen sind
- Mittel (KE) zum Bestimmen von beim Messen und/oder Berechnen der Systemgrössen (SGM) entstandenen Systemfehlern (MFG) sowie zur Bestimmung mindestens eines Ungenauigkeitsgrades (R) der Systemfehler (MFG),
- eine Korrektureinheit (KRE) zur zumindest teilweisen Eliminierung der Systemfehler (MFG) in der Weise, dass die Systemfehler (MFG) entsprechend ihren Ungenauigkeitsgraden (R) zur Korrektur der gemessenen und/oder berechneten Systemgrössen (SGM) zur Bildung mindestens einer geschätzten Systemgrösse (SGG) verwendet werden,
wobei mindestens ein Ausgang der Messeinrichtung (ME) direkt und/oder über die Korrektureinheit (KRE) auf mindestens einen Eingang der Mittel (KE) zum Bestimmen der Systemfehler (MFG) wirkt, deren Ausgänge mit Eingängen der Korrektureinheit (KRE) verbunden sind, und wobei die Referenzdatenspeichereinheit (RE) mit den Mitteln (KE) zum Bestimmen der Systemfehler (MFG) und der Ungenauigkeitsgrade (R) verbunden ist.

2. Führungssystem nach Anspruch 1, dadurch gekennzeichnet, dass ein Kurvendetektor (KD) zur Bestimmung von Bogeneinlauf und/oder Bogenauslauf vorgesehen ist, dass der Kurvendetektor (KD) mit mindestens einer Systemgrösse (SGM) beaufschlagt ist und dass der Kurvendetektor (KD) mit den Mitteln (KE) zum Bestimmen der Systemfehler (MFG) und der Ungenauigkeitsgrade (R) wirkverbunden ist.

3. Führungssystem nach Anspruch 1 oder 2, dadurch gekennzeichnet, dass die Korrektureinheit (KRE) aus mindestens einer Integratoreinheit (IE) zur Bestimmung der Position (ŝ) und aus einer Recheneinheit (RET) zur Bestimmung eines gefilterten Positionsfehlers (Δs) und zur Bestimmung von mindestens einem Skalenfaktorfehler (Δk₁, Δk_{q}) der Messeinrichtung (ME) besteht.

4. Führungssystem nach Anspruch 3, dadurch gekennzeichnet, dass eine mittels der Messeinrichtung (ME) gemessene Geschwindigkeit (vₘ) des Schienenfahrzeuges der Korrektureinheit (KRE) und eine mittels der Messeinrichtung (ME) gemessene Querbeschleunigung (aₘ) dem Kurvendetektor (KD) und den Mitteln (KE) zum Bestimmen der Systemfehler (MFG) beaufschlagt sind, in denen eine Positionsdifferenz (Δsₘ) bestimmt wird.

5. Führungssystem nach einem der vorangehenden Ansprüche, dadurch gekennzeichnet, dass eine Stellwinkelberechnungseinheit (SPE) und eine stelleinheit (STE) vorgesehen sind, dass der Stellwinkelberechnungseinheit (SPE) geschätzte Systemgrössen (SGG), insbesondere eine geschätzte Position (ŝ) und/oder eine geschätzte Geschwindigkeit (v̂) des Schienenfahrzeuges, beaufschlagt sind und dass die Stellwinkelberechnungseinheit (SPE) mit der Stelleinheit (STE) wirkverbunden ist.

6. Führungssystem nach Anspruch 5, dadurch gekennzeichnet, dass der Stelleinheit (STE, 11) eine Vergleichseinrichtung (45) vorgeschaltet ist, eingangsseitig mit dem Ausgang der Stellwinkelberechnungseinheit (41) und demjenigen einer messtechnischen Querbeschleunigungs-Erfassungseinrichtung (43), vorzugsweise mit eigener Stellwinkelberechnung, verbunden ist und dass der Ausgang der Vergleichseinrichtung (45) entweder den Ausgang der Stellwinkelberechnungseinheit (41) oder den Ausgang, vorzugsweise den Stellwinkelausgang, der messtechnischen Querbeschleunigungs-Erfassungseinrichtung (43) auf die Stelleinheit (STE, 11) wirksam schaltet.

7. Schienenfahrzeug-Komposition, umfassend mindestens zwei Schienenfahrzeuge (1-5) und ein Führungssystem nach einem der Ansprüche 5 oder 6, dadurch gekennzeichnet, dass eine Stelleinheit (STE11) des Führungssystems auf einem Schienenfahrzeug und weitere Komponenten (ME, KRE, KE, RE, SPE) des Führungssystems auf mindestens einem anderen Schienenfahrzeug vorgesehen sind.

8. Schienenfahrzeug-Komposition, umfassend mindestens zwei Schienenfahrzeuge, wobei zwei dieser Schienenfahrzeuge (1-5) mit je einem Führungssystem nach Anspruch 5 oder 6 ausgestattet sind, dadurch gekennzeichnet, dass je nach Fahrtrichtung das eine Schienenfahrzeug als Masterfahrzeug (1), das andere als Slavefahrzeug (5) wirkt, wobei mindestens bei Ausfall des Führungssystems am Masterfahrzeug auf Abhängigkeit vom Führungssystem am Slavefahrzeug umgeschaltet wird.

9. Verfahren zur Bestimmung der Position (ŝ) und/oder zur Steuerung der Querneigung des Lastbodens (LB) eines Schienenfahrzeuges, wobei das Verfahren darin besteht,
- dass Systemgrössen (SGM) des Schienenfahrzeuges mittels einer Messeinrichtung (ME) gemessen werden,
- dass mindestens ein beim Messen und/oder beim Berechnen der Systemgrössen (SGM) entstandener Systemfehler (MFG) sowie mindestens ein Ungenauigkeitsgrad (R) der Systemfehler (MFG) bestimmt werden,
- dass aufgrund der Werte für die Systemfehler (MFG) und aufgrund der Werte für die Ungenauigkeitsgrade (R) mindestens ein Parameter (Δk₁, Δk_{q}) eines Schätzfilters bestimmt wird, aufgrund dessen die geschätzten Systemgrössen (SGG) berechnet werden,
wobei das Schätzfilter als Beobachter mit konstanter Dynamik oder als Beobachter mit zeitvariabler Dynamik, letzterer vorzugsweise als Kalmanfilter, realisiert ist.

10. Verfahren nach Anspruch 9, dadurch gekennzeichnet, dass die Parameter (Δk₁, Δk_{q}) aufgrund der ermittelten Systemfehler (MFG) und den entsprechenden Ungenauigkeitsgraden (R) derart eingestellt werden,
- dass bei kleinen Ungenauigkeitsgraden (R) die ermittelten Systemfehler (MFG) in grossem Masse bei der Bestimmung der geschätzten Systemgrössen (SGG) berücksichtigt werden und
- dass bei grossen Ungenauigkeitsgraden (R) die ermittelten Systemfehler (MFG) bei der Bestimmung der geschätzten Systemgrössen (SGG) weitgehend unberücksichtigt bleiben.

11. Verfahren nach Anspruch 9 oder 10, dadurch gekennzeichnet, dass als die gemessenen und/oder die berechneten Systemgrössen (SGM) eine Geschwindigkeit (Vₘ) und eine Querbeschleunigung (aₘ) verwendet werden und dass eine Positionsdifferenz (Δsₘ) als Systemfehler (MFG) bestimmt wird.

12. Verfahren nach Anspruch 11, dadurch gekennzeichnet, dass die Positonsdifferenz (Δsₘ) derart bestimmt wird,
- dass ein Referenzintervall aus bekannten Streckeninformationen (SI) berechnet wird,
- dass aus der gemessenen Querbeschleunigung (aₘ) in einem Zeitfenster ein Messintervall bestimmt wird,
- dass ein Korrelationswert oder ein korrelationsähnlicher Wert (Aₓₓ) zwischen dem Referenzintervall und dem Messintervall berechnet wird,
wobei der letztgenannte Verfahrensschritt mit gegeneinander verschobenen Referenz- und Messintervallen zur Bildung einer Korrelationsfunktion oder einer korrelationsähnlichen Funktion (Aₓₓ(k)) wiederholt wird, anhand dessen die Positionsdifferenz (Δsₘ) berechnet wird.

13. Verfahren nach einem der Ansprüche 9 bis 12, dadurch gekennzeichnet,
- dass der Ungenauigkeitsgrad (R) als Kovarianz der Positionsdifferenz (Δsₘ) berechnet wird oder
- dass der Ungenauigkeitsgrad (R) nach folgender Formel berechnet wird:${\text{R = R}}_{\text{0}} {\text{+ K}}_{\text{1}} {\text{· (A}}_{\text{min}} {\text{)}}^{\text{2}} {\text{+ K}}_{\text{2}} \text{·} {\left(\frac{\text{A} {\text{}}_{\text{min}}}{\text{A} {\text{}}_{\text{max}}}\right)}^{\text{2}}$ wobei R₀ ein Basiswert, K₁, K₂ Gewichtungsfaktoren, Aₘᵢₙ, Aₘₐₓ minimaler bzw. maximaler Wert einer Korrelationsfunktion Aₓₓ (k) berechnet zwischen Messwerten und Referenzwerten.

14. Verfahren nach einem der Ansprüche 9 bis 13, dadurch gekennzeichnet, dass als Parameter (Δk₁, Δk_{q}) ein linearer und/oder ein quadratischer Skalenfaktorfehler (Δk₁, Δk_{q}) berücksichtigt werden, wobei diese Skalenfaktorfehler (Δk₁, Δk_{q}) nach der Formel$\hat{\text{v}} \text{=} {\text{v}}_{\text{m}} \text{-} {\text{v}}_{\text{m}} \text{· Δ} {\text{k}}_{\text{1}} {\text{- v}}^{\text{2}} {\text{}}_{\text{m}} \text{·} \text{Δ} {\text{k}}_{\text{q}}$ zur Bestimmung der geschätzten Geschwindigkeit (v̂) verwendet werden.

15. Verfahren nach einem der Ansprüche 12 bis 14, dadurch gekennzeichnet, dass der Beginn des Messintervalles von einem Detektionssignal (DF) eines Kurvendetektors (KD) abhängig ist, der einen Bogeneinlauf und/oder Bogenauslauf erkennt.

16. Verfahren nach einem der Ansprüche 9 bis 15, dadurch gekennzeichnet, dass mittels GPS-ein Akronym für Global Positioning System- und/oder mittels Streckenmagneten und/oder von anderen externen Positionsmesssystemen erhaltene Positionsinformationen bei der Bestimmung der geschätzten Systemgrössen (SGG) miteinbezogen werden.

17. Verfahren nach einem der Ansprüche 9 bis 16, dadurch gekennzeichnet, dass die Querneigung des Lastbodens (LB) des Schienenfahrzeuges aufgrund der geschätzten Systemgrössen (SGG), insbesondere aufgrund der geschätzten Geschwindigkeit (v̂) und der geschätzten Position (ŝ), eingestellt wird.

18. Verfahren nach Anspruch 17, dadurch gekennzeichnet, dass man querneigungsrelevante Daten des Geleises durch Abfahren misst, abspeichert und nachmals für die Querneigungsbestimmung und -verstellung einsetzt.

19. Verfahren nach einem der Ansprüche 17 oder 18, dadurch gekennzeichnet, dass man an einem Schienenfahrzeugzug das Verfahren unabhängig zweimal durchführt, die Querneigungssteuerung nach dem einen Verfahren realisiert, das Querneigungs-Stellsignal dabei auf Plausibilität überprüft und bei Nicht-Plausibilität die Querneigungssteuerung dem zweiten Verfahren übergibt.

20. Schienenfahrzeug mit einem Führungssystem nach einem der Ansprüche 1 bis 6.

21. Schienenfahrzeug mit zwei unabhängig voneinander als Master und Slave betriebenen Führungssystemen nach einem der Ansprüche 1 bis 6.

## Claims

1. Guidance system, comprising
- a measuring device (ME) for measuring at least one system parameter (SGM) pertaining to a rail vehicle,
- a reference data storage unit (RE) in which line information (SI) about the lines travelled on by the rail vehicle - in particular distance covered, curvature of the track and angle of inclination of the track - is contained,
characterised in that the following are provided:
- means (KE) for determining system errors (MFG) that have arisen in the course of measuring and/or calculating the system parameters (SGM) and also for determining at least one degree of inaccuracy (R) of the system errors (MFG),
- a correction unit (KRE) for at least partial elimination of the system errors (MFG) in such a way that the system errors (MFG) are used, in accordance with their degrees of inaccuracy (R), for correction of the measured and/or calculated system parameters (SGM) with a view to deriving at least one estimated system parameter (SGG),
whereby at least one output of the measuring device (ME) acts directly and/or via the correction unit (KRE) on at least one input of the means (KE) for determining the system errors (MFG), the outputs of which are connected to inputs of the correction unit (KRE), and whereby the reference data storage unit (RE) is connected to the means (KE) for determining the system errors (MFG) and the degrees of inaccuracy (R).

2. Guidance system according to claim 1, characterised in that a curve detector (KD) for determining an approaching bend and/or a concluding bend is provided, in that the curve detector (KD) is acted upon by at least one system parameter (SGM) and in that the curve detector (KD) is operationally linked to the means (KE) for determining the system errors (MFG) and the degrees of inaccuracy (R).

3. Guidance system according to claim 1 or 2, characterised in the correction unit (KRE) consists of at least one integrator unit (IE) for determining the position (ŝ) and of an arithmetic unit (RET) for determining a filtered position error (Δs) and for determining at least one scale-factor error (Δk₁, Δk_{q}) pertaining to the measuring device (ME).

4. Guidance system according to claim 3, characterised in that a speed (vₘ) of the rail vehicle which is measured by means of the measuring device (ME) is applied to the correction unit (KRE) and a transverse acceleration (aₘ) which is measured by means of the measuring device (ME) is applied to the curve detector (KD) and to the means (KE) for determining the system errors (MFG), in which a position difference (Δsₘ) is determined.

5. Guidance system according to one of the preceding claims, characterised in that a regulating-angle calculation unit (SPE) and a regulating unit (STE) are provided, in that estimated system parameters (SGG), in particular an estimated position (ŝ) and/or an estimated speed (v̂) of the rail vehicle are applied to the regulating-angle calculation unit (SPE) and in that the regulating-angle calculation unit (SPE) is operationally linked to the regulating unit (STE).

6. Guidance system according to claim 5, characterised in that a comparator (45) is connected in series upstream of the regulating unit (STE, 11), is connected on the input side to the output of the regulating-angle calculation unit (41) and to that of a metrological transverse-acceleration registering device (43), preferably with its own regulating-angle calculation, and in that the output of the comparator (45) actively switches either the output of the regulating-angle calculation unit (41) or the output, preferably the regulating-angle output, of the metrological transverse-acceleration registering device (43) to the regulating unit (STE, 11).

7. Rail-vehicle combination, comprising at least two rail vehicles (1-5) and a guidance system according to one of claims 5 or 6, characterised in that a regulating unit (STE, 11) pertaining to the guidance system is provided on one rail vehicle and further components (ME, KRE, KE, RE, SPE) of the guidance system are provided on at least one other rail vehicle.

8. Rail-vehicle combination, comprising at least two rail vehicles, whereby two of these rail vehicles (1-5) are each equipped with a guidance system according to claim 5 or 6, characterised in that, depending on the direction of travel, the one rail vehicle acts as master vehicle (1) and the other rail vehicle acts as slave vehicle (5), whereby, at least in the event of failure of the guidance system on the master vehicle, switching-over to dependence on the guidance system on the slave vehicle is effected.

9. Process for determining the position (ŝ) and/or for controlling the transverse inclination of the load floor (LB) of a rail vehicle, whereby the process consists in that
- system parameters (SGM) pertaining to the rail vehicle are measured by means of a measuring device (ME),
- at least one system error (MFG) that has arisen in the course of measuring and/or calculating the system parameters (SGM) and also at least one degree of inaccuracy (R) of the system errors (MFG) are determined,
- on the basis of the values for the system errors (MFG) and on the basis of the values for the degrees of inaccuracy (R) at least one parameter (Δk₁, Δk_{q}) of an estimating filter is determined, on the basis of which the estimated system parameters (SGG) are calculated,
whereby the estimating filter is realised as an observer with constant dynamics or as an observer with time-variant dynamics, the latter preferably in the form of a Kalman filter.

10. Process according to claim 9, characterised in that the parameters (Δk₁, Δk_{q}) are set on the basis of the system errors (MFG) ascertained and the corresponding degrees of inaccuracy (R) in such a way that
- with small degrees of inaccuracy (R) the system errors (MFG) ascertained are taken into account to a great extent in determining the estimated system parameters (SGG) and
- with large degrees of inaccuracy (R) the system errors (MFG) ascertained are largely disregarded in determining the estimated system parameters (SGG).

11. Process according to claim 9 or 10, characterised in that a speed (vₘ) and a transverse acceleration (aₘ) are used by way of the measured and/or calculated system parameters (SGM) and in that a position difference (Δsₘ) is determined by way of system error (MFG).

12. Process according to claim 11, characterised in that the position difference (Δsₘ) is determined in such a way that
- a reference interval is calculated from known line information (SI),
- from the measured transverse acceleration (aₘ) a measuring interval is determined in a time-window,
- a correlation value or a correlation-like value (Aₓₓ) is calculated between the reference interval and the measuring interval,
whereby the last-mentioned process step is repeated with reference and measuring intervals shifted in relation to one another with a view to deriving a correlation function or a correlation-like function (Aₓₓ(k)), on the basis of which the position difference (Δsₘ) is calculated.

13. Process according to one of claims 9 to 12, characterised in that
- the degree of inaccuracy (R) is calculated as the covariance of the position difference (Δsₘ) or
- the degree of inaccuracy (R) is calculated in accordance with the following formula:$\text{R} \text{=} {\text{R}}_{\text{0}} \text{+} {\text{K}}_{\text{1}} \text{· (} {\text{A}}_{\text{min}} {\text{)}}^{\text{2}} \text{+} {\text{K}}_{\text{2}} \text{·} {\left(\frac{\text{A} {\text{}}_{\text{min}}}{\text{A} {\text{}}_{\text{max}}}\right)}^{\text{2}}$ where R₀ is a base value, K₁, K₂ are weighting factors, Aₘᵢₙ, Aₘₐₓ are, respectively, minimal and maximal values of a correlation function Aₓₓ(k) calculated between measured values and reference values.

14. Process according to one of claims 9 to 13, characterised in that by way of parameters (Δk₁, Δk_{q}) a linear and/or a quadratic scale-factor error (Δk₁, Δk_{q}) are taken into account, these scale-factor errors (Δk₁, Δk_{q}) being used in accordance with the formula$\hat{\text{v}} \text{=} {\text{v}}_{\text{m}} \text{-} {\text{v}}_{\text{m}} \text{· Δ} {\text{k}}_{\text{1}} \text{+} {\text{v}}^{\text{2}} {\text{}}_{\text{m}} \text{· Δ} {\text{k}}_{\text{q}}$ for determining the estimated speed (v̂).

15. Process according to one of claims 12 to 14, characterised in that the start of the measuring interval is dependent on a detection signal (DF) of a curve detector (KD) which detects an approaching bend and/or a concluding bend.

16. Process according to one of claims 9 to 15, characterised in that position information obtained by means of GPS - an acronym for Global Positioning System - and/or by means of line magnets and/or from other external position-measuring systems are incorporated jointly in the course of determination of the estimated system parameters (SGG).

17. Process according to one of claims 9 to 16, characterised in that the transverse inclination of the load floor (LB) of the rail vehicle is set on the basis of the estimated system parameters (SGG), in particular on the basis of the estimated speed (v̂) and the estimated position (ŝ).

18. Process according to claim 17, characterised in that data relevant to the transverse inclination of the track are measured by travelling over it, are stored and are subsequently employed for determination and adjustment of the transverse inclination.

19. Process according to one of claims 17 or 18, characterised in that the process is carried out twice independently on a rail vehicle, control of the transverse inclination is realised by the one process, the transverse-inclination regulating signal in this connection is checked for plausibility, and, in the event of implausibility, control of the transverse inclination is passed to the second process.

20. Rail vehicle with a guidance system according to one of claims 1 to 6.

21. Rail vehicle with two guidance systems according to claims 1 to 6, which are operated independently of one another as master and slave.

## Revendications

1. Système de guidage comprenant
- un dispositif de mesure (ME) pour mesurer au moins une grandeur de système (SGM) d'un véhicule ferroviaire,
- une unité de mémoire de données de référence (RE) qui contient des informations de trajet (SI) relatives aux trajets couverts par le véhicule ferroviaire, notamment la distance, la courbe de la voie et l'angle d'inclinaison de la voie,
caractérisé en ce qu'il est prévu
- des moyens (KE) pour définir des erreurs de système (MFG) apparues lors de la mesure et/ou du calcul des grandeurs de mesure (SGM), et pour définir au moins un degré d'imprécision (R) des erreurs de système (MFG),
- et une unité de correction (KRE) pour éliminer au moins partiellement les erreurs de système (MFG), les erreurs de système (MFG) étant utilisées suivant leurs degrés d'imprécision (R) pour corriger les grandeurs de système (SGM) mesurées et/ou calculées, pour former au moins une grandeur évaluée (SGG).
étant précisé qu'au moins une sortie du dispositif de mesure (ME) agit directement et/ou par l'intermédiaire de l'unité de correction (KRE) sur au moins une entrée des moyens (KE) pour définir les erreurs de système (MFG), dont les sorties sont reliées aux entrées de l'unité de correction (KRE), et que l'unité de mémoire de données de référence (RE) est reliée aux moyens (KE) pour définir les erreurs de système (MFG) et les degrés d'imprécision (R).

2. Système de guidage selon la revendication 1, caractérisé en ce qu'il est prévu un détecteur de courbe (KD) pour définir l'entrée et/ou la sortie d'une courbe, en ce que le détecteur de courbe (KD) est sollicité par au moins une grandeur de système (SGM), et en ce que le détecteur de courbe (KD) est en relation fonctionnelle avec les moyens (KE) pour définir les erreurs de système (MFG) et les degrés d'imprécision (R).

3. Système de guidage selon la revendication 1 ou 2, caractérisé en ce que l'unité de correction (KRE) se compose d'au moins une unité d'intégration (IE) pour définir la position (ŝ), et d'une unité de calcul (RET) pour définir une erreur de position filtrée (Δs) et pour définir au moins une erreur de facteur d'échelle (Δk₁, Δk_{q}) du dispositif de mesure (ME).

4. Système de guidage selon la revendication 3, caractérisé en ce qu'une vitesse (vₘ) du véhicule ferroviaire mesurée à l'aide du dispositif de mesure (ME) est transmise à l'unité de correction (KRE), et une accélération latérale (aₘ) mesurée à l'aide du dispositif de mesure (ME) est transmise au détecteur de courbe (KD) et aux moyens (KE) pour définir les erreurs de système (MFG), dans lesquels une différence de position (Δsₘ) est définie.

5. Système de guidage selon l'une des revendications précédentes, caractérisé en ce qu'il est prévu une unité de calcul d'angle de réglage (SPE) et une unité de réglage (STE), en ce que des grandeurs de système évaluées (SGG), en particulier une position évaluée (ŝ) et/ou une vitesse (v̂) du véhicule ferroviaire sont transmises à l'unité de calcul d'angle de réglage (SPE), et en ce que l'unité de calcul d'angle de réglage (SPE) est en relation fonctionnelle avec l'unité de réglage (STE).

6. Système de guidage selon la revendication 5, caractérisé en ce qu'un dispositif de comparaison (45) est monté en amont de l'unité de réglage (STE, 11) et est relié, côté entrée, à la sortie de l'unité de calcul d'angle de réglage (41) et à celle d'un dispositif métrologique de détection d'accélération latérale (43), de préférence avec un calcul propre d'angle de réglage, et en ce que la sortie du dispositif de comparaison (45) relie de manière active soit la sortie de l'unité de calcul d'angle de réglage (41), soit la sortie, de préférence la sortie d'angle de réglage, du dispositif métrologique de détection d'accélération latérale (43) à l'unité de réglage (STE, 11).

7. Convoi ferroviaire comprenant au moins deux véhicules ferroviaires (1-5) et un système de guidage selon la revendication 5 ou 6, caractérisé en ce qu'une unité de réglage (STE, 11) du système de guidage est prévue sur un véhicule ferroviaire tandis que d'autres éléments (ME, KRE, KE, RE, SPE) du système de guidage sur au moins un autre véhicule ferroviaire.

8. Convoi ferroviaire comprenant au moins deux véhicules ferroviaires, deux de ces véhicules ferroviaires (1-5) étant équipés chacun d'un système de guidage selon la revendication 5 ou 6, caractérisé en ce que suivant le sens de marche, un véhicule agit comme véhicule pilote (1) et l'autre comme véhicule asservi (5), étant précisé qu'au moins en cas de défaillance du système de guidage sur le véhicule pilote, le système de guidage devient dépendant du véhicule asservi.

9. Procédé pour définir la position (ŝ) et/ou pour commander l'inclinaison latérale du plancher de charge (LB) d'un véhicule ferroviaire, lequel procédé consiste à
- mesurer des grandeurs de système (SGM) du véhicule ferroviaire à l'aide d'un dispositif de mesure (ME),
- définir au moins une erreur de système (MFG) apparue lors de la mesure et/ou lors du calcul des grandeurs de système (SGM), et au moins un degré d'imprécision (R) des erreurs de système (MFG),
- définir à partir des valeurs pour les erreurs de système (MFG) et à partir des valeurs pour les degrés d'imprécision (R) au moins un paramètre (Δk₁, Δk_{q}) d'un filtre d'évaluation, à partir duquel les grandeurs de système évaluées (SGG) sont calculées,
le filtre d'évaluation étant réalisé sous la forme d'un observateur à dynamique constante ou d'un observateur à dynamique variable dans le temps, et de préférence, dans ce dernier cas, sous la forme d'un filtre de Kalman.

10. Procédé selon la revendication 9, caractérisé en ce que les paramètres (Δk₁, Δk_{q}) sont réglés, à partir des erreurs de système (MFG) déterminées et des degrés d'imprécision (R) correspondants, de telle sorte que
- dans le cas de degrés d'imprécision (R) faibles, les erreurs de système (MFG) déterminées sont largement prises en compte lors de la définition des grandeurs de système évaluées (SGG), et
- dans le cas de degrés d'imprécision (R) élevés, les erreurs de système (MFG) déterminées ne sont pratiquement pas prises en compte lors de la définition des grandeurs de système évaluées (SGG).

11. Procédé selon la revendication 9 ou 10, caractérisé en ce qu'on utilise comme grandeurs de système (SGM) mesurées et/ou calculées une vitesse (vₘ) et une accélération latérale (aₘ), et en ce qu'on définit une différence de position (Δsₘ) comme erreur de système (MFG).

12. Procédé selon la revendication 11, caractérisé en ce que la différence de position (Δsₘ) est définie de telle sorte
- qu'un intervalle de référence est calculé à partir d'informations de trajet (SI) connues,
- qu'un intervalle de mesure est défini à partir de l'accélération latérale mesurée (aₘ), dans une fenêtre de temps,
- qu'une valeur de corrélation ou une valeur du type corrélation (Aₓₓ) est calculée entre l'intervalle de référence et l'intervalle de mesure,
cette dernière phase du procédé étant répétée avec des intervalles de référence et de mesure décalés, pour former une fonction de corrélation ou une fonction du type corrélation (Aₓₓ(k)) à l'aide de laquelle est calculée la différence de position (Δsₘ).

13. Procédé selon l'une des revendications 9 à 12, caractérisé
- en ce que le degré d'imprécision (R) est calculé comme covariance de la différence de position (Δsₘ) ou
- en ce que le degré d'imprécision (R) est calculé suivant la formule suivante :${\text{R = R}}_{\text{0}} {\text{+ K}}_{\text{1}} {\text{· (A}}_{\text{min}} {\text{)}}^{\text{2}} {\text{+ K}}_{\text{2}} \text{·} {\left(\frac{\text{A} {\text{}}_{\text{min}}}{\text{A} {\text{}}_{\text{max}}}\right)}^{\text{2}}$ R₀ désignant une valeur de base, K₁, K₂ des facteurs de pondération et Aₘᵢₙ, Aₘₐₓ des valeurs minimale et maximale d'une fonction de corrélation Aₓₓ(k) calculée entre valeurs de mesure et valeurs de référence.

14. Procédé selon l'une des revendications 9 à 13, caractérisé en ce qu'on tient compte comme paramètres (Δk₁, Δk_{q}) d'une erreur de facteur d'échelle linéaire et/ou carrée (Δk₁, Δk_{q}), ces erreurs de facteur d'échelle (Δk₁, Δk_{q}) étant utilisées selon la formule$\hat{\text{v}} {\text{= v}}_{\text{m}} {\text{+ v}}_{\text{m}} {\text{· Δk}}_{\text{1}} {\text{+ v}}_{\text{m}} {\text{}}^{\text{2}} {\text{· Δk}}_{\text{q}}$ pour définir la vitesse évaluée (v̂).

15. Procédé selon l'une des revendications 12 à 14, caractérisé en ce que le début de l'intervalle de mesure est fonction d'un signal de détection (DF) d'un détecteur de courbe (KD) qui détecte l'entrée dans une courbe et/ou la sortie de la courbe.

16. Procédé selon l'une des revendications 9 à 15, caractérisé en ce que des informations de position obtenues à l'aide d'un système GPS (Global Positioning System) et/ou d'aimants de trajet et/ou d'autres systèmes externes de mesure de position sont intégrées à la définition des grandeurs de système évaluées (SGG).

17. Procédé selon l'une des revendications 9 à 16, caractérisé en ce que l'inclinaison latérale du plancher de charge (LB) du véhicule ferroviaire est réglée à partir des grandeurs de système évaluées (SGG), en particulier à partir de la vitesse évaluée (v̂) et de la position évaluée (ŝ).

18. Procédé selon la revendication 17, caractérisé en ce qu'on mesure des données relatives à la voie qui sont importantes pour l'inclinaison latérale, en empruntant ladite voie, on les met en mémoire et on les utilise ultérieurement pour définir et régler l'inclinaison latérale.

19. Procédé selon la revendication 17 ou 18, caractérisé en ce qu'on met en oeuvre le procédé deux fois, indépendamment, sur un convoi ferroviaire, on effectue la commande d'inclinaison latérale selon le premier procédé, on vérifie la vraisemblance du signal de réglage d'inclinaison latérale, et en cas de non vraisemblance, on confie la commande d'inclinaison latérale au second procédé.

20. Véhicule ferroviaire pourvu d'un système de guidage selon l'une des revendications 1 à 6.

21. Véhicule ferroviaire pourvu de deux systèmes de guidage fonctionnant indépendamment l'un de l'autre, comme systèmes pilote et asservi, selon l'une des revendications 1 à 6.
